# EUROPÄISCHE PATENTSCHRIFT

(11) **EP 0 001 387 B1**
(45) Veröffentlichungstag und Bekanntmachung des Hinweises auf die Patenterteilung: **23.07.1980**
(21) Anmeldenummer: 78100612.7
(22) Anmeldetag: 07.08.1978
(51) Int. Cl.: H01F 29/04, H01H 9/00

(54) **Stufenschalter mit Abschirmelektrode**
Tap changer with a screening electrode
Commutateur à prises avec une électrode de blindage

(30) Priorität: 26.08.1977 DE 2738481
(43) Veröffentlichungstag der Anmeldung: 18.04.1979
(73) Patentinhaber: MASCHINENFABRIK REINHAUSEN GMBH, 93025 Regensburg (DE)
(72) Erfinder: Stenzel, Karl, Ing.grad., D-8411 Deuerling (DE)

## Beschreibung

Die Erfindung bezieht sich auf einen Stufenschalter, wie er im Oberbegriff des zugehörigen Patentanspruches 1 näher bezeichnet ist.

Stufenschalter, die mit speziellen Abschirmelektroden ausgerüstet sind, sind bekannt. Es werden hierfür üblicherweise mehrere um das Gehäuse des Lastumschalters gelegte Schirmringe wie auch große wannenförmig ausgebildete Abschirmkörper, die z.B. um das Aussetzgetriebe herum angeordnet sind, angewendet (Prospekt T 2031 D/6303 der Maschinenfabrik Oerlikon, Zürich, Schweiz, "Transformatoren großer Leistung").

Diese Abschirmungen sollen nicht nur für eine Homogenisierung des elektrischen Feldes sorgen, sondern sie müssen darüberhinaus zur Vermeidung von Teilentladungen geeignet sein, da die Teilentladungs-Freiheit für Transformatoren unter gegebenen Voraussetzungen im allgemeinen gefordert wird. Die Möglichkeit, daß Teilentladungen am Stufenschalter auftreten können, ist besonders dann zu beachten, wenn der Stufenschalter relative nahe an der Kesselwand des Transformators angeordnet wird und wenn somit die im Innern des Stufenschalters vorhandenen scharfkantigen Teile, die potentialführend sind, der Kesselwand sehr nahe kommen. In derartigen Fällen bieten die Abschirmungen einen guten Schutz gegen Teilentladungen. Eine Schwierigkeit liegt jedoch darin, daß relativ großflächige Körper - z.B. Lastumschalter mit Aussetzgetriebe - erforderlichenfalls in die Abschirmung miteinbezogen werden müssen. Die Abschirmkörper werden dann selbst sehr großflächig und aufwendig und sind schwierig herzustellen.

Aufgabe der Erfindung ist es, einen Stufenschalter anzugeben, der mit einer einfach herzustellenden großflächig wirkenden Abschir= mung ausgerüstet ist. Diese Aufgabe wird erfindungsgemäß durch die im Kennzeichen des Patentanspruches 1 angegebenen Mittel gelöst.

Der mit der Erfindung erzielbare Vorteil liegt insbesondere darin, daß eine großflächig wirkende Abschirmung erzielt wird, wobei der Abschirmkörper selbst mit einfachen Mitteln und auf einfache Weise herstellbar ist. Als Material für den Abschirmkörper kann z.B. handelsübliches Kuprferrohr Verwendung finden, welches zunächst auf eine den Konturen des Stufenschalters angepaßte Schablone gewickelt wird und welches dann von der Schablone heruntergenommen und als Ganzes über den abzuschirmenden Teil des Stufenschalters geschoben wird. Als Träger der Wendel und zur Fixierung der einzelnen Windungen der Wendel können einfache mit mehreren Kerben versehene Holzlatten eingesetzt werden, die an den Flanschen des Stufenschalters leicht zu befestigen sind.

Ein Ausführungsbeispiel der Erfindung ist in der Zeichnung dargestellt und wird im folgenden näher beschrieben: Wie aus der Figur ersichtlich, besteht der neue Stufenschalter im wesentlichen aus einem Stufenschalterkopf 1, einem zylindrischen Lastumschalter 2, einem Aussetzgetriebe 3 und einem Stufenwähler 4. Im oberen Bereich des zylindrischen Lastumschalters 2 ist ein erster Schirmring 5 angeordnet, der über seine Halterungen 16 elektrisch leitend mit dem Stufenschalterkopf 1 verbunden ist, der also am Erdpotential des Stufenschalterkopfes liegt. Unter Einhaltung eines Abstandes 6 für die Erdisolation ist darunter eine Abschirmwendel 7 angeordnet, die sowohl um den unteren Teil des Lastumschalters 2 wie auch um das Aussetzgetriebe 3 des Stufenwählers 4 herumgelegt ist. Die einzelnen Windungen der Abschirmwendel 7 sind in Kerben 8 mehrerer Holzlatten 9 eingelegt und somit fixiert. Die Holzlatten 9 sind auf im einzelnen nicht dargestellte Weise am unteren Flansch 10 des Lastumschalters 2 wie auch am oberen Käfigring 14 des Stufenwählers 4 befestigt. Das obere Ende 11 der Abschirmwendel 7 ist an der außen am Lastumschalter vorgesehenen Ringleitung 12, die entweder den Sternpunkt bildet oder der Lastableitung dient, angeschlossen. Das untere Ende 13 der Abschirmwendel 7 ist elektrisch leitend mit dem oberen Käfigring 14 des Stufenwählers und somit auch mit dem Aussetzgetriebe 3 verbunden. Sie stellt somit gleichzeitig die erforderliche Potentialverbindung zwischen diesen Teilen her. Soweit eine Stromführung über die Abschirmwendel, die induktiv auftreten könnte, vermieden werden muß, genügt es, wenn nur ein Ende, z.B. 11, der Abschirmwendel 7 angeschlossen wird. Die darüberhinaus erforderliche Potentialverbindung zwischen der Ringleitung 12 und dem Aussetzgetriebe 3 bzw. dem oberen Käfigring 14 wie auch dem unteren Käfigring 15 des Stufenwählers 4 kann dann auf herkömmliche Weise vorgenommen werden.

## Patentansprüche

1. Stufenschalter mit einem in einem zylindrischen Gehäuse sitzenden Lastumschalter (2) und mit einem darunter angeordneten Stufenwähler (4), der mittels eines zwischen Lastumschaltergehäuse und Stufenwähler angeordneten Aussetzgetriebes (3) betätigbar ist und mit mindestens einer außen am Lastumschaltergehäuse angeordneten ringförmigen Abschirmung (5) zur Vergleichmäßgung des von den potentialführenden Teilen des Lastumschalters ausgehenden elektrischen Feldes, dadurch gekennzeichnet, daß die ringförmige Abschirmung als Wendel (7) sowohl um das Lastumschaltergehäuse (2) wie auch um das Aussetzgetriebe (3) gelegt ist, wobei mindestens ein Ende (11, 13) der Wendel an das Potential des Sternpunktes (12) bei dreiphasigen bzw. der Ableitung (12) bei einphasigen Stufenschaltern angeschlossen ist.

2. Stufenschalter nach Anspruch 1, gekennzeichnet, durch mehrere sowohl am Lastumschalter (2) wie auch am Stufenwähler (4) befestigte Holzlatten (9) mit einer Vielzahl von Kerben (8), in welche die einzelnen Windungen der Wendel (7) eingelegt sind.

## Claims

1. Tap-changing switch with a load diverter switch (2) sitting in a cylindrical housing and with a tap selector (4), which is arranged thereunder and which is actuable by an intermittent gear (3) arranged between load diverter switch housing and tap selector, and with at least one annular screening (5) arranged externally on the load diverter switch housing for evening out the electric field emanating from the potential- carrying parts of the load diverter switch, characterised thereby, that the annular screening is laid as helix (7) around the load diverter switch housing (2) as well as around the intermittent gear (3), wherein at least one end (11, 13) of the helix is connected to the potential of the star point (12) in the case of three-phase tap-changing switches or to the grounding (12) in the case of single-phase tap-changing switches.

2. Tap-changing switch, according to claim 1, characterised by several wood laths (9) fastened to the load diverter switch (2) as well as also to the tap selector (4) and having a plurality of notches (8), into which the individual turns of the helix (7) are laid.

## Revendications

1. Commutateur à échelons avec un commutateur en charge (2) placé dans un boîtier cylindrique et avec un sélecteur d'échelons (4) disposé en-dessous, ce commutateur d'échelons étant susceptible d'être actionné par un entraînement intermittent (3) disposé entre le boîtier du commutateur en charge et le sélecteur d'échelons, et étant muni d'au moins un blindage annulaire (5) disposé extérieurement contre le boîtier du commutateur en charge pour égaliser le champ électrique en provenance des parties sous tension du commutateur en charge, commutateur d'échelons caractérisé en ce que le blindage annulaire est appliqué sous forme d'hélice (7) autour du boîtier du commutateur en charge (2) et autour de l'entraînement intermittent (3), au moins une extrémité (11, 13) de l'hélice étant reliée au potentiel du point neutre (12) dans le cas de commutateur d'échelons triphasé ou bien au conducteur de départ (12) dans le cas de commutateur à échelons monophasé.

2. Commutateur de'échelons selon la revendication 1, caractérisé en ce qu'il comporte plusieurs lattes en bois (9) fixées sur le commutateur en charge (2) et sur le sélecteur d'échelons (4) avec une pluralité d'encoches (8) dans lesquelles sont placées les différentes spires de l'hélice (7).
